# EUROPÄISCHE PATENTSCHRIFT

(11) **EP 2 366 369 B1**
(45) Veröffentlichungstag und Bekanntmachung des Hinweises auf die Patenterteilung: **24.04.2013**
(21) Anmeldenummer: 11001526.0
(22) Anmeldetag: 24.02.2011
(51) Int. Cl.: A61G 3/08, A61G 3/02

(54) **Tragenmodul**
Support module
Module de support

(30) Priorität: 19.03.2010 DE 102010012065
(43) Veröffentlichungstag der Anmeldung: 21.09.2011
(73) Patentinhaber: EADS Deutschland GmbH, 85521 Ottobrunn (DE)
(72) Erfinder: Korn, Michael, 88696 Owingen (DE); Bucher, Hubert, 88693 Deggenhausertal (DE); Krause, Roland, 78351 Bodman/Ludwigshafen (DE)
(74) Vertreter: Meel, Thomas

(56) Entgegenhaltungen:
- EP-A1- 0 716 843
- DE-A1- 1 541 315
- DE-A1- 2 620 939
- DE-U1- 8 525 909
- DE-U1-202009 015 121
- GB-A- 2 286 813

## Beschreibung

Die Erfindung bezeichnet ein Tragenmodul zur Bewegung einer Patiententrage von einer Patientenlagerungsposition in eine Patientenaufnahmeposition und umgekehrt.

In gepanzerten Sanitäts-Fahrzeugen sind die Platzverhältnisse generell sehr eingeschränkt, und die zu transportierenden Patienten müssen oft in nischenartigen Raumbereichen innerhalb des Fahrzeugs untergebracht werden. Darüber hinaus besteht typischerweise ein beträchtliche Höhendifferenz zwischen Verladeebene (z.B. Erdboden) und Patientenlagerungsposition im Fahrzeug.

Die DE 2620939 A1 beschreibt ein Krankentragen-Lagerungsgestell mit schwenkbarer und teleskopierbarer Führungsschiene zur Führung einer eine Krankentrage aufnehmende Unterbühne.

Die DE 2200814 B beschreibt ein Gestell für eine Krankentrage, wobei ein die Krankentrage aufnehmender Gestellrahmen sich beim Ausfahren über einen am Gestellrahmen angelenkten Stützlenker in Längsführungsbahnen abstützt.

Die DE 1541315 A beschreibt eine um eine Querachse kippbare Tragenbühne, wobei die Kippbewegung mittels eines Gestänges erzeugt und durch federnde Mittel unterstützt wird.

Die GB 2286813 A beschreibt einen lediglich lateral beweglichen Träger für eine Krankentrage an Bord eines Fahrzeugs, wobei in dem beweglichen Träger eine teleskopierbare Rampe gelagert und beim Ausfahren geführt wird. Im Zuge des Ausfahrens erfolgt eine Verschwenkung nach unten. Die Rampe überbrückt die Höhendifferenz zwischen dem Träger und dem Boden und ermöglicht so die Bewegung der Krankentrage vom Fahrzeug auf den Boden.

Es ist Aufgabe der Erfindung, ein Tragenmodul für eine Patiententrage zu schaffen, mit der eine sichere und für den Patienten schonende Verladung der Patiententrage möglich ist, insbesondere bei engen Platzverhältnissen und großem Höhenunterschied zwischen Verladeebene und Patientenlagerungsposition.

Diese Aufgabe wird mit dem Tragenmodul gemäß Patentanspruch 1 gelöst. Vorteilhafte Ausführungen der Erfindung sind Gegenstand von Unteransprüchen.

Mit dem erfindungsgemäßen Tragenmodul ist es möglich eine Patiententrage, beladen mit einer Person, insbesondere in ein Fahrzeug, zu verladen. Hierbei kann eine Höhendifferenz zwischen Verladeebene/Boden und Fahrzeug ausgeglichen werden. Das Verladen ist selbst bei beengten Platzverhältnissen innerhalb des Fahrzeugs möglich, wenn z.B. an den Seiten der Patientenlagerungsposition Fahrzeugaufbauten vorhanden sind. Letztendlich reicht eine Zugänglichkeit in einer Raumrichtung bereits für die Verladung der Patiententrage aus.

Die erfinderische Lösung zeichnet sich durch ein einfach handhabbares und sicheres Bedienkonzept aus. Sie kann außerdem als Leichtbaukonstruktion ausgeführt werden.

Neben der bereits erwähnten Verladung eines Patienten in ein zivilen oder militärischen Fahrzeug kann das erfindungsgemäße Tragenmodul aber auch in sonstigen Situationen verwendet werden, in denen die genannten Verhältnisse (beengte Raumverhältnisse, großer Höhenunterschied) relevant sind, z.B. auch beim Verwundetentransport in einem mobilen Shelter oder Container.

Die Erfindung wird anhand eines konkreten Ausführungsbeispiels unter Bezugnahme auf Fig. näher erläutert:

Es zeigen:
- Fig. 1: ein erfindungsgemäßes Tragenmodul (ohne Patiententrage) in vier verschiedenen Zuständen der Entfaltung in Seitenansicht und in Draufsicht;
- Fig. 2: ein erfindungsgemäßes Tragenmodul in den vier in Fig. 1 dargestellten Zuständen in Seitenansicht und in Draufsicht, mit Patiententrage;
- Fig. 3: das erfindungsgemäße Tragenmodul in den vier in Fig. 1 oder Fig. 2 dargestellten Zuständen mit Patiententrage; jeweils in 3D-Darstellung;
- Fig. 4: ein erfindungsgemäßes Tragenmodul in vier verschiedenen Zuständen der Entfaltung gemäß der Fig. 1, 2 oder 3, hier für die Patientenverladung in ein Fahrzeug.

### Fig. 1 a/2a/3a/4a

In den 1a/2a/3a/4a ist das erfindungsgemäße Tragenmodul 10 im vollständig zusammengefahrenen Zustand dargestellt. Das Tragenmodul 10 umfasst als ein wesentliches Element die teleskopierbare Basiseinheit 9, auf der die Krankentrage 50 (siehe Fig. 2) angeordnet ist. Die Basiseinheit umfasst eine äußeres 8 sowie ein aus dem äußeren Teleskopelement herausziehbares inneres Teleskopelement 7 (siehe die folgenden Fig. 1c/2c/3c/4c). Des Weiteren dient eine Führungseinrichtung zum Verschieben der teleskopierbaren Basiseinheit. Die Führungseinrichtung umfasst parallel zur Bewegungsrichtung der Basiseinheit Seitenwangen 5 rechts und links der Basiseinheit 9 mit darin integrierten Führungsbahnen 51 (siehe Fig. 3b). Die Seitenwangen 5 sind über die Lagerung 3,4 fest mit dem Fahrzeug verbunden.

Der der in den Fig. 1 a/2a/3a/4a gezeigte Zustand des Tragenmoduls 10 entspricht der Patientenlagerungsposition, also dem Zustand vor Beginn (beim Ausladen) bzw. nach Abschluss (beim Einladen) des Verladevorgangs. Das Tragenmodul ist in diesem Zustand vollständig innerhalb des Fahrzeugs (Fig. 4a) angeordnet. In diesem Zustand ist das Tragenmodul bzw. dessen beweglichen Teile durch Bolzen gegen Bewegungen in alle Raumrichtungen gesichert. Bolzen 1 verriegelt das vordere Aufnahmeelement 20 der Trage. Bolzen 2 verriegelt das hintere Aufnahmeelement 15 der Trage 50 und zusätzlich die Basiseinheit 9 in den Seitenwangen 5.

### Fig. 1 b/2b/3b/4b

Um die Position des Tragenmoduls in Figur 2 zu erreichen, muss die Basiseinheit 9 nach hinten (Definition hinten/vorne siehe Fig. 1a- in der Anwendung im Fahrzeug gemäß Fig. 4 bedeutet hinten aus dem Fahrzeug heraus) verschoben werden. Zunächst muss die Verriegelung 32 betätigt werden, Diese zieht die Bolzen 2 aus den Seitenwangen 5 heraus. Die Bolzen 2 verriegeln aber weiterhin das Aufnahmeelement 15 der Patiententrage. Nun kann die Basiseinheit 9, in dem an dem Handgriff 12 gezogen wird, nach hinten verschoben werden. Geführt wird die Basiseinheit 9 dabei über eine vordere Lagerung 29, die in der Führungsbahn 51 (siehe Fig. 3b) der Seitenwangen 5 entlang rollt, und über eine Welle 30, auf der die Basiseinheit 9 aufliegt. Die Führungsbahn 51 in der Seitenwange 5 ist so gestaltet, dass durch das Verhältnis vordere Lagerung 29 zu Welle 30 sich die Basiseinheit 9 beim Herausziehen nach unten absenkt und somit die Position, wie sie in den Fig. 1c/2c/3c/4c dargestellt ist, erreicht. Der genaue Verlauf der Absenkung der Trage 50 kann durch den Verlauf der Führungsbahn 51 relativ zur Position der Welle 30 festgelegt werden. Die Führungsbahn 51, wie sie in der 3D-Darstellung der Fig. 3b dargestellt ist, weist zum Beispiel drei im Wesentlichen geradlinige Teilpassagen auf. In ihrer Wellen-fernen Teilpassage weist sie einen horizontalen Verlauf auf (dessen Höhenniveau leicht über der Höhe der Welle 30 liegt), geht aber dann in einen linear ansteigenden Bereich über. Das bedeutet, je näher beim Herausziehen der Basiseinheit 9 die vordere Lagerung 29 der Welle 30 kommt, je größer wird der in vertikaler Richtung gemessene Abstand zwischen der Lagerung und der Welle 30. In den 1 b/2b/3b/4b befindet sich die Basiseinheit 9 weiterhin im nicht teleskopierten Zustand, d.h. das innere Teleskopelement 7 (Fig. 1c) befindet sich noch vollständig im äußeren Teleskopelement 8 (Fig. 1 c).

### Fig. 1c/2c/3b/4c

Um die Position des Tragenmoduls in Fig. 1c/2c/3c/4c zu erreichen, müssen die Rastbolzen 22 betätigt werden. Jetzt kann das innere Teleskopelement 7 zusammen mit der Trage 50 und den zugehörigen Tragenaufnahmeelementen 15,20 aus dem äußeren Teleskopelement 8 der Basiseinheit 9 herausgefahren werden. Das äußere Teleskopelement 8 ist geschlitzt ausgeführt, so dass die beiden Tragenaufnahmeelemente 15,20 beim Ausfahren des inneren Teleskopelements 7 darin laufen können. Beim Hereinfahren verriegeln die Rastbolzen 22 das innere Teleskopelement 7 automatisch. Beim Herausfahren des inneren Teleskopelements 7 fährt das vordere Tragenaufnahmeelement 20 aus der Verriegelungskulisse 11 heraus und entriegelt die Bolzen 1 automatisch. Beim Hereinfahren erfolgt durch die Verriegelungskulisse 11 ebenso automatisch eine Verriegelung. Durch die Entriegelung steht der vordere Fuß der Trage nur noch im 20 Tragenaufnahmeelement, ist aber nicht mehr durch die Bolzen 1 gesichert. Das innere Teleskopelement 7 erreicht beim Herausfahren seine Endlage durch einen Endanschlag.

### Fig. 1 d/2d/3d/4d

Um die Position des Tragenmoduls in Figur 1d/2d/3d/4d zu erreichen, muss die Verriegelung 32 (siehe Fig. 1 a) des hinteren Tragenaufnahmeelements 15 vollständig geöffnet werden. Die Bolzen 2 werden in die Mitte des hinteren Tragenaufnahmeelements 15 gezogen und geben den Fuß der Trage 50 hinten frei. Die Trage kann nun aus dem hinteren Tragenaufnahmeelement 15 herausgehoben werden. In dem die Trage 50 nach hinten bewegt/getragen wird, läuft das vordere Tragenaufnahmeelement 20, in dem immer noch die vorderen Füße der Trage 50 stehen, in dem geschlitzen innerer Teleskopelement 7 nach unten, bis er auf eine Dämpfung in dem hinteren Tragenaufnahmeelement 15 prallt. Damit ist die Trage 50 in der Patientenaufnahmeposition, in der sie be- und entladen werden kann, angekommen.

Beim Einfahren des Tragenmoduls wird in umgekehrter Reihenfolge vorgegangen.

## Patentansprüche

1. Tragenmodul (10) zur Bewegung einer Patiententrage (50) von einer Patientenlagerungsposition in eine Patientenaufnahmeposition und umgekehrt, mit folgenden Merkmalen:
- eine teleskopierbare Basiseinheit (9) für die Aufnahme der Patiententrage (50), welche aus einem inneren (7) und einem äußeren (8) Teleskopelement (8) besteht.
- eine Führungseinrichtung (5,29,51) für die teleskopierbare Basiseinheit (9), die für die Basiseinheit (9) im nicht teleskopierten Zustand der Basiseinheit (9) eine Zwischenposition zwischen Patientenlagerungsposition und Patientenaufnahmeposition ermöglicht, in welcher bezogen auf die Patientenlagerungsposition neben einer horizontalen Positionsänderung der Patiententrage (50) zusätzlich eine Änderung der Neigung der Patiententrage (50) erzielt wird;
- die Patientenlagerungsposition aus der Zwischenposition der Basiseinheit (9) heraus durch Teleskopieren der Basiseinheit (9) erreicht wird,
**dadurch gekennzeichnet, dass**
das innere Teleskopelement (7) der Basiseinheit (9) geschlitzt ist, wobei in den Schlitzen zumindest ein Aufnahmeelement (20) für die Patiententrage (50), welches lösbar an dem inneren Teleskopelement (7) angeordnet ist, beweglich ist.

2. Tragenmodul nach Anspruch 1, **dadurch gekennzeichnet, dass** die Führungseinrichtung für die teleskopierbare Basiseinheit eine erste Lagerung (29) umfasst, welche in parallelen Führungsbahnen (51) beidseits der Basiseinheit geführt wird, sowie eine zweite Lagerung, die aus einer Welle (30) besteht, über welche die Basiseinheit (9) verschiebbar ist.

3. Tragenmodul nach Anspruch 2, **dadurch gekennzeichnet, dass** die Führungsbahnen (51) in einem wellennahen Bereich einen ansteigenden Verlauf aufweisen.

4. Tragenmodul nach einem der vorangehenden Ansprüche, **dadurch gekennzeichnet, dass** in der Zwischenposition zwischen Patientenlagerungsposition und Patientenaufnahmeposition bezogen auf die Patientenlagerungsposition eine horizontale Positionsänderung der Krankentrage (50) erzielt wird, die im Wesentlichen der Länge der Patiententrage (50) entspricht.

5. Tragenmodul nach einem der vorangehenden Ansprüche, **dadurch gekennzeichnet, dass** die Länge der teleskopierbaren Basiseinheit (9) im Wesentlichen der Länge der Patiententrage (50) entspricht.

6. Tragenmodul nach einem der vorangehenden Ansprüche, **dadurch gekennzeichnet, dass** das äußere Teleskopelement (8) der Basiseinheit (9) geschlitzt ist, wobei in den Schlitzen Aufnahmeelemente (15,20) der Patiententrage (50) beim Teleskopieren laufen.

7. Tragenmodul nach Anspruch 6, **dadurch gekennzeichnet, dass** die Basiseinheit (9) eine Verriegelungskulisse (11) umfasst, mit der beim Teleskopieren eine selbsttätige Entriegelung mindestens eines Aufnahmeelements (20) für die Patiententrage (50) erfolgt, so dass die Patiententrage (50) vom Aufnahmeelement (20) abnehmbar ist.

## Claims

1. Stretcher module (10) for moving a patient stretcher (50) from a patient-transporting position to a patient-receiving position, and vice versa, with the following features:
- a telescopic base unit (9) for receiving the patient stretcher (50), which telescopic base unit (9) consists of an inner telescope element (7) and an outer telescope element (8);
- a guide device (5, 29, 51) for the telescopic base unit (9), which guide device (5, 29, 51), in the non-telescoped state of the base unit (9), allows the base unit (9) an intermediate position between patient-transporting position and patient-receiving position, in which intermediate position a change of inclination of the patient stretcher (50) is achieved with respect to the patient-transporting position, in addition to a change in the horizontal position of the patient stretcher (50);
- the patient-transporting position is obtained from the intermediate position of the base unit (9) by telescoping of the base unit (9),
**characterized in that**
the inner telescope element (7) of the base unit (9) is slotted, and at least one receiving element (20) for the patient stretcher (50) is movable in the slots and is arranged releasably on the inner telescope element (7).

2. Stretcher module according to Claim 1, **characterized in that** the guide device for the telescopic base unit comprises a first bearing (29), which is guided in parallel guide tracks (51) on both sides of the base unit, and a second bearing, which consists of a shaft (30) via which the base unit (9) is displaceable.

3. Stretcher module according to Claim 2, **characterized in that** the guide tracks (51) have an ascending profile in an area near the shaft.

4. Stretcher module according to one of the preceding claims, **characterized in that**, in the intermediate position between patient-transporting position and patient-receiving position, a change in the horizontal position of the patient stretcher (50) is achieved with respect to the patient-transporting position, corresponding substantially to the length of the patient stretcher (50).

5. Stretcher module according to one of the preceding claims, **characterized in that** the length of the telescopic base unit (9) corresponds substantially to the length of the patient stretcher (50).

6. Stretcher module according to one of the preceding claims, **characterized in that** the outer telescope element (8) of the base unit (9) is slotted, and receiving elements (15, 20) of the patient stretcher (50) run in the slots during the telescoping.

7. Stretcher module according to Claim 6, **characterized in that** the base unit (9) comprises a locking guide slot (11) with which, during the telescoping, at least one receiving element (20) for the patient stretcher (50) is automatically unlocked, such that the patient stretcher (50) is detachable from the receiving element (20).

## Revendications

1. Module de support (10) pour déplacer une civière (50) depuis une position de support de patient dans une position de réception d'un patient et inversement, comprenant les caractéristiques suivantes :
- une unité de base télescopique (9) pour recevoir la civière (50), qui se compose d'un élément télescopique intérieur (7) et extérieur (8),
- un dispositif de guidage (5, 29, 51) pour l'unité de base télescopique (9), qui permet pour l'unité de base (9) dans l'état non télescopé de l'unité de base (9), une position intermédiaire entre la position de support de patient et la position de réception de patient, dans laquelle, par rapport à la position de support de patient, en plus d'une variation de position horizontale de la civière (50) on peut en outre obtenir une variation de l'inclinaison de la civière (50) ;
- la position de support de patient depuis la position intermédiaire de l'unité de base (9) est obtenue par télescopage de l'unité de base (9),
**caractérisé en ce que**
l'élément télescopique intérieur (7) de l'unité de base (9) est fendu, au moins un élément de réception (20) pour la civière (50), qui est disposé de manière détachable sur l'élément télescopique intérieur (7), étant déplaçable dans la fente.

2. Module de support selon la revendication 1, **caractérisé en ce que** le dispositif de guidage pour l'unité de base télescopique comprend un premier support sur palier (29), qui est guidé dans des voies de guidage parallèles (51) de chaque côté de l'unité de base, ainsi qu'un deuxième support sur palier qui se compose d'un arbre (30) par le biais duquel l'unité de base (9) peut être déplacée.

3. Module de support selon la revendication 2, **caractérisé en ce que** les voies de guidage (51) présentent dans une région proche de l'arbre une pente ascendante.

4. Module de support selon l'une quelconque des revendications précédentes, **caractérisé en ce que** dans la position intermédiaire entre la position de support de patient et la position de réception de patient une variation de position horizontale de la civière (50) par rapport à la position de support de patient est obtenue, laquelle correspond essentiellement à la longueur de la civière (50).

5. Module de support selon l'une quelconque des revendications précédentes, **caractérisé en ce que** la longueur de l'unité de base télescopique (9) correspond essentiellement à la longueur de la civière (50).

6. Module de support selon l'une quelconque des revendications précédentes, **caractérisé en ce que** l'élément télescopique extérieur (8) de l'unité de base (9) est fendu, et des éléments de réception (15, 20) de la civière (50) se déplacent dans la fente lors du télescopage.

7. Module de support selon la revendication 6, **caractérisé en ce que** l'unité de base (9) comprend une coulisse de verrouillage (11) avec laquelle, lors du télescopage, a lieu un déverrouillage automatique d'au moins un élément de réception (20) pour la civière (50), de telle sorte que la civière (50) puisse être enlevée de l'élément de réception (20) .
